# EUROPÄISCHE PATENTSCHRIFT

(11) **EP 0 624 673 B1**
(45) Veröffentlichungstag und Bekanntmachung des Hinweises auf die Patenterteilung: **17.09.1997**
(21) Anmeldenummer: 93810353.8
(22) Anmeldetag: 13.05.1993
(51) Int. Cl.: D03D 47/30

(54) **Schussfadenverteilvorrichtung für eine Reihenfachwebmaschine und Reihenfachwebmaschine mit Schussfadenverteilvorrichtung**
Weft distributing device for a multiphase linear shed loom and multiphase linear shed loom with weft distributing device
Dispositif de distribution du fil de trame pour métier à tisser multiphasé à foule linéaire et métier avec un tel dispositif de distribution

(43) Veröffentlichungstag der Anmeldung: 17.11.1994
(73) Patentinhaber: SULZER RÜTI AG, CH-8630 Rüti (CH)
(72) Erfinder: Christe, Marcel, CH-8630 Rüti (CH)
(74) Vertreter: Heubeck, Bernhard

(56) Entgegenhaltungen:
- EP-A- 0 143 119
- EP-A- 0 433 216

## Beschreibung

Die vorliegende Erfindung betrifft eine Vorrichtung zum Verteilen von Schussfäden gemäss dem Oberbegriff des Anspruches 1 sowie eine Reihenfachwebmaschine mit Schussfadenverteilvorrichtung.

Aus der EP-A-433 216 ist eine Vorrichtung zum Verteilen von Schussfäden bekannt, die einen ortsfesten Teil und einen mit dem Webrotor mitrotierenden Teil aufweist, die axial und in einem Abstand zueinander angeordnet sind, dass ein Spalt zwischen den gegenüberliegenden Flächen der Teile vorhanden ist. Der ortsfeste Teil wird durch Kraftspeicher in einer Arbeitsstellung gehalten, um mit geringen Beschleunigungskräften die Verteilung der Schussfäden auf und die Übergabe an die verschiedenen Schusskanäle eines Webrotors vorzunehmen.

Diese Vorrichtung hat den wesentlichen Nachteil, dass die Behebung von Störungen z.B. Schussfadenbrüche, Verstopfen der Kanäle durch Schussfäden nur mit erheblichem Aufwand möglich ist, und der zwischen den Teilen vorhandene Spalt nicht einstellbar ist.

Der vorliegenden Erfindung liegt die Aufgabe zugrunde eine Vorrichtung zum Verteilen von Schussfäden zu schaffen, welche den genannten Nachteil nicht aufweist.

Diese Aufgabe wird erfindungsgemäss mit den Merkmalen im Kennzeichen des Anspruches 1 gelöst.

Vorteilhafte Ausführungsformen der Erfindung ergeben sich aus den abhängigen Ansprüchen 2 bis 7. Eine Reihenfachwebmaschine mit einer Schussfadenverteilvorrichtung ist erfindungsgemäss durch die Merkmale des Anspruches 8 gekennzeichnet.

Nachfolgend wird die Erfindung anhand der beiliegenden Zeichnungen erläutert.

Es zeigen:
- Fig. 1,: einen Schnitt einer Ausführungsform einer erfindungsgemässen Vorrichtung in der Arbeitsstellung
- Fig. 2: die gleiche Vorrichtung wie in Figur 1 in der Stellung zur Fehlerbehebung und/oder Reinigung und
- Fig. 3,: eine Ansicht einer justierbaren Abstützeinheit für einen zweiten Teil

Die Figuren 1 und 2 zeigen einen Abschnitt einer Reihenfachwebmaschine mit einer Welle 1, einem Webrotor 2 und einer Vorrichtung zum Verteilen von Schussfäden.

Die Vorrichtung weist einen im wesentlichen rohrförmigen Aufnahmeteil 5 mit einem Flansch 6 auf, der am Webrotor 2 befestigt ist und mit dem Webrotor 2 rotiert.

Die Vorrichtung enthält einen am Flansch befestigten und mit dem Webrotor 2 mitrotierenden, ringförmigen ersten Teil 7 und einen bezüglichen dem ersten Teil 7 stillstehenden, ringförmigen zweiten Teil 8, die koaxial und im Abstand zueinander angeordnet sind, derart, dass ein Spalt 9 zwischen den einander gegenüberliegenden Stirnflächen vorhanden ist, um eine Reibung zwischen diesen zu vermeiden, sowie eine Betätigungseinrichtung 3 um den zweiten Teil 8 aus einer Arbeitsstellung (Fig.1) in eine Stellung zur Fehlerbehebung (Fig.2) zu verschieben bzw. zu öffnen.

Um die Verteilung der Schussfäden durchzuführen, sind in den gegenüberliegenden Stirnseiten des ersten bzw. zweiten Teiles 7, 8 jeweils zur Stirnseite hin offene rinnenförmige Ausnehmungen 10, 11 in Form von Kreisbogen ausgebildet. Dabei stehen die Ausnehmungen im ersten Teil 7 über einen Kanal 12 mit dem Webrotor 2 in Verbindung während die Ausnehmungen 10 im zweiten Teil 8 über nicht dargestellte Kanäle mit gleichfalls nicht gezeigten Fadenzuführeinrichtungen in Verbindung stehen.

Der zweite Teil 8 ist an der Betätigungseinrichtung 3 drehbar gelagert, die bezüglich dem Webrotor 2 axial verschiebbar angeordnet ist. Hierzu ist am zweiten Teil 8 ein Ansatz 13 ausgebildet, in den ein Wälzlager 14 eingesetzt ist. Das Wälzlager 14 ist andererseits auf einem Lagerring 15 angeordnet und an diesem mittels eines Ringes 16 gehalten.

Der Aufnahmeteil 5 hat an seinem dem Flansch 6 gegenüberliegenden Ende einen zylinderförmigen Ansatz 17. Auf diesen Ansatz ist der Lagerring 15 axial verschiebbar angeordnet und durch eine Keilführung 18 gegen Verdrehen gesichert. Gleichzeitig dient diese Keilführung 18 der Führung von Betätigungsvorrichtung 3 mit dem zweiten Teil 8 während der axialen Verschiebung. In den Lagerring 15 sind sechs Blindbohrungen 19 ausgebildet, die auf einer Kreislinie liegend in gleichen Abständen angeordnet sind. Am freien Ende des Ansatzes 17 ist ein Klemmring 20 mit einem radial nach innen gerichteten Ansatz 21 aufgesetzt. Der Klemmring 20 liegt mit dem Ansatz 21 an der Stirnseite des Ansatzes 17 an und ist durch einen Stift 22 gesichert, der im Klemmring 20 angeordnet und in eine Ausnehmung im Ansatz 17 hineinragt. Im Klemmring 20 sind ebenfalls Blindbohrungen 23 ausgebildet, die mit den Blindbohrungen im Lagerring 15 fluchten. In den Blindbohrungen 19, 23 sind Druckfedern 24 angeordnet, die den mit dem Lagerring 15 verbundenen zweiten Teil 8 in der Arbeitsstellung halten.

Um den zweiten Teil 8 zu verschieben, weist die Betätigungseinrichtung 3 eine Kolbenanordnung mit einem Gehäuseteil 25 und einem Kolben 26 auf. Der Gehäuseteil 25 ist im wesentlichen ein Hohlzylinder mit einem ersten Abschnitt 27, der mit dem zweiten Teil 8 verschraubt und auf dem Wälzlager 14 gelagert ist, und mit einem zweiten Abschnitt 28, in welchem der Kolben 26 hin und her verschiebbar angeordnet ist.

Der Kolben 26 hat einen hohlzylinderförmigen Abschnitt mit einem Dichtungsring am Umfang und an einem Ende einen Flansch mit einem Dichtungsring am Umfang. Der zweite Abschnitt 28 hat zwei Teilabschnitte mit unterschiedlichem Innendruckmesser, so dass eine Schulter vorhanden ist, in welche ein Einlasskanal 29 ausgebildet ist. Der Kolben 26 ist so angeordnet, dass die am hohlzylinderförmigen Abschnitt und am Flansch angeordneten Dichtungsringe an den Innenflächen der Teilabschnitte dichtend anliegen und mit der Schulter eine ringförmige Arbeitskammer bilden, in welche der Einlasskanal 29 mündet.

Wie bereits erwähnt, ist ein Spalt 9 zwischen dem ersten und zweiten Teil 7, 8 vorhanden, wenn letzterer die Arbeitsstellung einnimmt. Um diesen Spalt 9 aufrecht zu erhalten bzw. einzustellen, ist der zweite Teil 8 mit drei Abstützeinheiten 30 versehen, die somit eine Dreipunktauflage bilden und an einer Schulter 31 am Aufnahmeteil 5 anliegen. An der Auflagestelle ist ein Einlagekörper 32 aus Hartmetall angeordnet.

Wie die Figur 3 zeigt, besteht die Abstützeinheit 30 aus einer Stützschraube 33 und einer Kugel 35, die am freien Ende der Stützschraube 33 drehbar gehalten ist. Die Stützschraube 33 ist in eine nicht dargestellte Gewindebohrung eingeschraubt derart, dass die Kugel 35 aus der Gewindebohrung herausragt. Der Stützschraube 33 ist eine Anordnung zugeordnet, die zwei Spannschrauben 34 und ein Langloch 36 umfasst, und die an der für die Dreipunktauflage vorgesehenen Stelle im Lagerring 15 vorgesehen ist. Das Langloch 36 durchdringt den Lagerring 15 in radialer Richtung. Das Langloch 36 ist so bemessen, dass sowohl die Stützschrauben 33 als auch die Spannschrauben 34 das Langloch in axialer Richtung durchlaufen. Die Spannschrauben 34 sind beidseits der Stützschrauben 33 angeordnet und weisen angrenzend an den Schraubenkopf einen Schaft 37 und am freien Ende einen Gewindeabschnitt 38 auf, die so bemessen sind, dass der Übergangsabschnitt der Gewinde innerhalb des Langloches 36 liegt. Nach dem Einstellen der Stützschraube 33 kann mittels der Spannschrauben 34 das Langloch verformt, d.h. dessen Breite verringert werden, wodurch das Spiel zwischen den Gewindegängen der Gewindebohrung im Lagerring und der darin eingeschraubten Stützschraube aufgehoben wird. Durch diese Massnahme wird in vorteilhafter Weise einerseits eine einwandfreie und exakte Einstellung des Spaltes 9 bezüglich der Spaltweite und der Planparallelität zwischen dem ersten und zweiten Teil 7, 8 gewährleistet, und andererseits die Stützschraube 33 festgelegt und gesichert.

Zwischen dem ringförmigen ersten Teil 7 und dem Flansch 6 einerseits und dem Umfang des Aufnahmeteiles 5 andererseits ist ein radialer bzw. axialer Spalt 41, 42 vorhanden. Diese Massnahme bewirkt eine selbsttätige Faserflugentfernung (Fig. 1).

Um eine einwandfreie Verteilung der Schussfäden zu gewährleisten, wird bei einer Reihenfachwebmaschine mit einer derartigen Vorrichtung eine Einrichtung zur Überwachung der Breite des Spaltes 9 zwischen dem ersten und zweiten Teil 7 und 8 vorgesehen.

Nachfolgend wird die Funktionsweise der vorstehend beschriebenen Vorrichtung dargelegt.

Die Figur 1 zeigt die Vorrichtung in der Arbeitsstellung, in der der Webrotor 2, der Aufnahmeteil 5, der erste Teil 7, der Lagerring 15, der Ring 16 und der Klemmring 20 rotieren, während der zweite Teil 8 und die Kolbenanordnung stillstehen. Die Schussfäden, werden über den stillstehenden zweiten Teil 8 zugeführt und durch den rotierenden ersten Teil 7 in die nicht dargestellten Webfächer eingetragen.

Durch die Aufhebung des Spieles zwischen den Gewindegängen wird in vorteilhafter Weise eine genaue Einstellung des Spaltes zwischen dem ersten und zweiten Teil 7, 8 in der Grössenordnung von 0.01 mm ermöglicht und aufgrund der Festlegung der Stützschrauben 33 beibehalten. Dadurch wird die einwandfreie Zuführung der Schussfäden bei geringem Luftverlust gewährleistet.

Treten Störungen z.B. Schussfehler auf, so können diese bei der hier in Rede stehenden Vorrichtung in besonders vorteilhafter Weise behoben werden, indem die Vorrichtung in die Offenstellung gestellt wird, die in Figur 2 gezeigt ist. Die Verschiebung des zweiten Teiles 8, wird durch die Kolbenanordnung vorgenommen, indem man die ringförmige Arbeitskammer mit einem unter Druck stehendes Medium, im vorliegenden Fall mit Vorteil Druckluft, beaufschlagt. Die durch den Einlasskanal 19 in die Arbeitskammer einströmende Druckluft drückt den Kolben 26 gegen den Klemmring 20 und zieht anschliessend das Gehäuseteil 25 und den damit verschraubten zweiten Teil 8 vom ersten Teil 7 ab. Gleichzeitig wird der Lagerring 15 gegen die Wirkung der Druckfedern 23 zurückgezogen. Damit sind die Übernahme und Verbindungskanäle 10 und 11 freigelegt. Nach Behebung einer Störung wird durch Umsteuern der Druckluftspeisung der zweite Teil 8 durch die Druckfedern 23 vorgeschoben, bis die Abstützeinheiten an den Einlagekörpern anliegen.

Um den Kolben 26 vom Klemmring 20 wegzuziehen, wird mittels eines nicht dargestellten Injektors ein Unterdruck in der ringförmigen Arbeitskammer erzeugt, wodurch der Kolben 26 an der Schulter des zweiten Abschnittes 28 zur Anlage kommt und zwischen Kolben und Klemmring 20 keine Reibung auftritt. Nach dieser Rückstellung nehmen die Teile 7, 8 wieder die vorgängige Stellung ein, d.h. durch den Spalt getrennt.

Die Vorrichtung enthält einen mit dem Webrotor 2 mitrotierenden Teil 7 mit Übernahmekanälen 11 für Schussfadenzufuhr und einen bezüglich dem Webrotor 2 stillstehenden Teil 8 mit Verbindungskanälen 10 für die Schussfadenzufuhr. Die Teile 7, 8 sind axial zueinander angeordnet und durch Kraftspeicher 24 in einer Arbeitsstellung gehalten, derart, dass zwischen dem ersten und zweiten Teil 7, 8 ein Spalt vorhanden ist; wobei Mittel vorgesehen sind, um die Breite des Spaltes einzustellen und konstant zu halten. Der zweite Teil 8 ist bezüglich dem ersten Teil 7 axial verschiebbar und mit einer Betätigungseinrichtung 3 verbunden, um zur Freilegung der für die Schussfadenzufuhr bestimmten Übernahme- und Verbindungskanäle 10, 11 den zweiten Teil 8 in eine Offenstellung zu ziehen.

## Patentansprüche

1. Vorrichtung zum Verteilen von Schussfäden auf Schusskanäle des Webrotors einer Reihenfachwebmaschine mit Lufteintrag, welche Vorrichtung einen mit dem Webrotor (2) mitrotierenden ersten Teil (7) mit einer Anzahl von Übernahmekanälen (11) für die Schussfadenzufuhr und einen bezüglichen dem Webrotor stillstehenden zweiten Teil (8) mit einer Anzahl von Verbindungskanälen (10) für die Schussfadenzufuhr aufweist, die über mindestens ein Wälzlager (14) koaxial zueinander angeordnet und die mittels Kraftspeicher (23) in einer Arbeitsstellung gehalten sind, derart, dass ein Spalt (9) zwischen den gegenüberliegenden Flächen der Teile (7, 8) vorhanden ist, dadurch gekennzeichnet, dass eine Betätigungseinrichtung (3) vorgesehen ist, die bezüglich dem Webrotor (2) axial verschiebbar angeordnet ist und dass die Betätigungseinrichtung (3) mit dem zweiten Teil (2) in Wirkverbindung steht, um den zweiten Teil (8) bezüglich dem ersten Teil (7) gegen die Wirkung der Kraftspeicher (23) axial zu verschieben und die für die Schussfadenzufuhr bestimmten Uebernahme- und Verbindungskanäle freizulegen.

2. Vorrichtung nach Anspruch 1, dadurch gekennzeichnet, dass die Betätigungseinrichtung (3) eine mittels Fluid druckbeaufschlagbaren Kolbenanordnung (25-28) aufweist, um den zweiten Teil (8) gegenüber dem ersten Teil (7) axial zu verschieben.

3. Vorrichtung nach einem der Ansprüche 1 oder 2, dadurch gekennzeichnet, dass die Kraftspeicher (23) in der Betätigungseinrichtung (3) angeordnet sind, um den zweiten Teil (8) in die Arbeitsstellung zurückzustellen.

4. Vorrichtung nach Anspruch 1, dadurch gekennzeichnet, dass eine Einrichtung vorgesehen ist, um den ersten und zweiten Teil (7, 8) im Abstand zueinander zu halten und den Spalt (9) zu bilden.

5. Vorrichtung nach Anspruch 4, dadurch gekennzeichnet, dass die Einrichtung mindestens drei Abstützeinheiten (30) umfasst, die eine Dreipunktauflage bilden.

6. Vorrichtung nach Anspruch 5, dadurch gekennzeichnet, dass die Abstützeinheiten (30) verstellbar sind, um die Breite des Spaltes (9) einzustellen.

7. Vorrichtung nach einem der Ansprüche 5 oder 6, dadurch gekennzeichnet, dass jede Abstützeinheit (30) einerseits spielfrei verstellbar und andererseits in einer vorbestimmten Stellung festlegbar ist.

8. Reihenfachwebmaschine mit Lufteintrag und mit einer Vorrichtung nach einem der Ansprüche 1 bis 7, gekennzeichnet durch eine Einrichtung zur Ueberwachung der Breite des Spaltes (9) zwischen dem ersten und zweiten Teil (7, 8).

## Claims

1. A device for the distribution of weft threads to weft ducts of the rotor of a series shed loom having an air-jet picking system, which device comprises a first part (7) rotating with the rotor (2) and having a number of transfer ducts (11) for the weft thread supply and a second part (8) stationary in relation to the rotor and having a number of connecting ducts (10) for the weft thread supply, which are disposed coaxially to one another via at least one rolling bearing (14) and which are retained in an operating position by means of energy storing devices (23) so that there is a gap (9) between the opposite faces of the parts (7, 8),
**characterised in that** an operating mechanism (3) is provided, which is disposed in an axially displaceable manner in relation to the rotor (2),
**and in that** the operating mechanism (3) is in effective communication with the second part (2) in order to displace the second part (8) axially in relation to the first part (7) against the action of the energy storing devices (23) and to uncover the transfer and connecting ducts (10, 11) intended for the weft supply.

2. A device according to Claim 1,
**characterised in that** the operating mechanism (3) comprises a piston arrangement (25 - 28) which can be pressurised by means of fluid in order to displace the second part (8) axially with respect to the first part (7).

3. A device according to one of Claims 1 or 2,
**characterised in that** the energy storing devices (23) are disposed in the operating mechanism (3) in order to return the second part (8) into the operating position.

4. A device according to Claim 1,
**characterised in that** a mechanism is provided in order to keep the first and second part (7, 8) at a distance from one another and to form the gap (9).

5. A device according to Claim 4,
**characterised in that** the mechanism comprises at least three support units (30) which form a three-point support.

6. A device according to Claim 5,
**characterised in that** the support units (30) are adjustable in order to adjust the width of the gap (9).

7. A device according to one of Claims 5 or 6,
**characterised in that** each support unit (30) can firstly be adjusted without clearance and secondly can be fixed in a predetermined position.

8. A series shed loom having an air-jet picking system and having a device according to one of Claims 1 to 7,
**characterised by** a mechanism for monitoring the width of the gap (9) between the first and second part (7, 8).

## Revendications

1. Dispositif de distribution de fils de trame sur des canaux de trame du rotor de tissage d'un métier à tisser multiphase à foule linéaire avec entrée de l'air, ledit dispositif présentant une première partie (7) tournant conjointement avec le rotor de tissage (2) avec un certain nombre de canaux de reprise (11) pour l'amenée du fil de trame et une deuxième partie (8) stationnaire relativement au rotor de tissage avec un certain nombre de canaux de liaison (10) pour l'amenée du fil de trame, qui sont disposées coaxialement l'une à l'autre par au moins un palier à roulement (14) et qui sont retenues au moyen d'accumulateurs d'énergie (23) dans une position de travail de façon qu'il existe une fente (9) entre les surfaces opposées des parties (7, 8), caractérisé en ce qu'il est prévu un dispositif d'actionnement (3) qui est disposé de façon déplaçable axialement par rapport au rotor de tissage (2) et que le dispositif d'actionnement (3) est en liaison active avec la deuxième partie (2) pour déplacer axialement la deuxième partie (8) relativement à la première partie (7) contre l'action des accumulateurs d'énergie (23) et pour dégager les canaux de reprise et de liaison prévus pour l'amenée du fil de trame.

2. Dispositif selon la revendication 1, caractérisé en ce que le dispositif d'actionnement (3) présente un agencement à piston (25-28) à fluide sous pression pour déplacer axialement la deuxième partie (8) par rapport à la première partie (7).

3. Dispositif selon l'une des revendications 1 ou 2, caractérisé en ce que les accumulateurs d'énergie (23) sont disposés dans le dispositif d'actionnement (3) pour ramener la deuxième partie (8) dans la position de travail.

4. Dispositif selon la revendication 1, caractérisé en ce qu'il est prévu une installation pour tenir les première et deuxième parties (7, 8) à une distance l'une de l'autre et pour former la fente (9).

5. Dispositif selon la revendication 4, caractérisé en ce que l'installation comporte au moins trois unités d'appui (30) qui constituent une support à trois points.

6. Dispositif selon la revendication 5, caractérisé en ce que les unités d'appui (30) sont ajustables pour régler la largeur de la fente (9).

7. Dispositif selon l'une des revendications 5 ou 6, caractérisé en ce que chaque unité d'appui (30) est ajustable d'une part sans jeu et peut être fixée d'autre part dans une position prédéterminée.

8. Métier à tisser multiphase à foule linéaire avec entrée d'air et avec un dispositif selon l'une des revendications 1 à 7, caractérisé par une installation de surveillance de la largeur de la fente (9) entre la première et la deuxième partie (7, 8).
